# EUROPÄISCHE PATENTANMELDUNG

(11) **EP 0 714 829 A2**
(43) Veröffentlichungstag der Anmeldung: **05.06.1996**
(21) Anmeldenummer: 95108119.9
(22) Anmeldetag: 27.05.1995
(51) Int. Cl.: B65B 5/02

(54) **Maschinenaggregat für die Herstellung von Faltschachteln**

(30) Priorität: 03.12.1994 DE 4443110; 01.03.1995 DE 29503390 U
(71) Anmelder: OSTMA Maschinenbau GmbH, D-53909 Zülpich (DE)
(72) Erfinder: Odenthal, Heinz F., D-53909 Zülpich (DE)
(74) Vertreter: Andrejewski, Walter, Dr.

(57) **Zusammenfassung**

Maschinenaggregat aus einer Mehrzahl von zusammenarbeitenden Maschinenaggregatkomponenten für die Herstellung von Faltschachteln aus Zuschnitten einer zu einem Coil (2) aufgewickelten Kartonbahn (1), mit
einer Coilaufnahme (3),
einer Abzugseinrichtung (4) für das Abziehen der Kartonbahn von einem in der Coilaufnahme befindlichen Coil,
einer Druckmaschine (5) zum Bedrucken und/oder Markieren der Kartonbahn nach Maßgabe der von der Kartonbahn abzutrennenden Zuschnitte (6),
einer Rill- und Stanzeinrichtung (7) zur Herstellung der Zuschnitte und
einem Faltschachtelaufrichter (8) für die Aufrichtung der einzelnen Zuschnitte zu offenen Faltschachteln (9). Die vorgenannten Maschinen sind zu dem Maschinenaggregat kinematisch vereinigt. Die Abzugseinrichtung, die Druckmaschine, die Rill- und Stanzeinrichtung, der Faltschachtelaufrichter und die Förderer (10) sind durch einen programmierten Rechner (11) gesteuert.

## Beschreibung

Die Erfindung bezieht sich auf die Verpackung von Gegenständen durch Einfüllen der Gegenstände in Faltschachteln, die nach Maßgabe der Gegenstände, der Anzahl der Gegenstände sowie nach Marketing- und anderen Maßgaben bedruckt sind.

Um dieses Verpacken durchzuführen, sind Maschinen bekannt, die aus einer Kartonbahn die Zuschnitte herstellen, z.B. Ausstanzen. Auch sind Druckmaschinen bekannt, die die Zuschnitte nach den oben angegebenen Maßgaben bedrucken oder zuvor die Kartonbahn entsprechend bedrucken. Mit Faltschachtelaufrichtern werden die Zuschnitte zur offenen Faltschachtel aufgerichtet, diese wird mit einem Befüllapparat mit den Gegenständen befüllt und danach verschlossen. Dabei sind die einzelnen Maschinen und Einrichtungen bekannt und bewährt. Nichtsdestoweniger ist der Weg von der Kartonbahn bis zur gefüllten und versandfertigen Faltschachtel zeitaufwendig, weil eine funktionelle Verschmelzung der beschriebenen Maschinen und Einrichtungen fehlt. Auch kann nicht kurzfristig, z.B. nach Maßgabe unterschiedlicher Gegenstände oder unterschiedlicher Losgrößen der zu verpackenden Gegenstände, auf unterschiedliche betriebliche Aufgaben umgerüstet werden. Die bekannten Maßnahmen sind daher wenig flexibel.

Demgegenüber liegt der Erfindung das technische Problem zugrunde, ein Maschinenaggregat anzugeben, welches mit hoher Fertigungsgeschwindigkeit arbeitet und in bezug auf die Anpassung an unterschiedliche betriebliche Aufgaben flexibel ist.

Zur Lösung dieser Aufgabe ist Gegenstand der Erfindung ein Maschinenaggregat aus einer Mehrzahl von zusammenarbeitenden Maschinenaggregatkomponenten für die Herstellung von Faltschachteln aus Zuschnitten einer zu einem Coil aufgewickelten Kartonbahn, mit
einer Coilaufnahme,
einer Abzugseinrichtung für das Abziehen der Kartonbahn von einem in der Coilaufnahme befindlichen Coil,
einer Druckmaschine zum Bedrucken und/oder Markieren der Kartonbahn nach Maßgabe der von der Kartonbahn abzutrennenden Zuschnitte,
einer Rill- und Stanzeinrichtung zur Herstellung der Zuschnitte und
einem Faltschachtelaufrichter für die Aufrichtung der einzelnen Zuschnitte zu offenen Faltschachteln,
wobei die Abzugseinrichtung, die Druckmaschine, die Rill- und Stanzeinrichtung und der Faltschachtelaufrichter durch Förderer für die Kartonbahn bzw. für die Zuschnitte zu dem Maschinenaggregat kinematisch vereinigt sind und wobei die Abzugseinrichtung, die Druckmaschine, die Rill- und Stanzeinrichtung, der Faltschachtelaufrichter und die Förderer durch einen programmierten Rechner gesteuert sind.

Die Erfindung geht von der Erkenntnis aus, daß die an sich bekannten Maschinen und Einrichtungen, die vorstehend behandelt wurden, zu einer einheitlichen, hier als Maschinenaggregat bezeichneten Anlage zusammengefaßt werden können, wenn sie über Förderer kinematisch vereinigt und zusammen mit den Förderern wie beschrieben über einen Rechner gesteuert werden. Als Förderer können Bandförderer, Greifer und andere Förderer eingesetzt werden. Das Maschinenaggregat kann in ein Assembly-System integriert werden, insbesondere in das Assembly-System der DE 44 43 110 A1. Das Maschinenaggregat kann weitgehend kontinuierlich oder taktweise arbeiten.

Eine Ausführungsform der Erfindung, bei der das Maschinenaggregat weitgehend taktweise arbeitet, ist dadurch gekennzeichnet, daß zumindest die Abzugseinrichtung, die Druckmaschine sowie die Rill- und Stanzeinrichtung für eine kontinuierliche Arbeitsweise eingerichtet und durch den Rechner kontinuierlich gesteuert sind. Vorzugsweise wird dazu die Kartonbahn von der Abzugseinrichtung über die Druckmaschine sowie die Rill- und Stanzeinrichtung, die entsprechende Transportwalzen aufweisen, frei von einem besonderen Förderer, kontinuierlich bewegt. Dabei kann die Kartonbahn auf ihrem Weg vom Coil bis zur Rill- und Stanzeinrichtung über Ausgleichseinrichtungen, die Ausgleichsschlaufen bilden, geführt sein. Die Druckmaschine kann mehrere gleiche Druckwerke aufweisen. Im Rahmen der Erfindung liegt es, mit Hilfe besonderer Förderer und Einrichtungen auch den Faltschachtelaufrichter und die nachgeordneten Aggregate und Maschinen in das kontinuierlich arbeitende Maschinensystem des Maschinenaggregates einzubeziehen.

Eine andere Ausführungsform arbeitet taktweise. Dazu lehrt die Erfindung, daß die Abzugseinrichtung, die Druckmaschine, die Rill- und Stanzeinrichtung, der Faltschachtelaufrichter und die Förderer durch den Rechner taktweise gesteuert sind.

Im einzelnen bestehen mehrere Möglichkeiten der weiteren Ausbildung und Gestaltung des erfindungsgemäßen Maschinenaggregates. So können in dem Maschinenaggregat die Abzugseinrichtung, die Druckmaschine, die Rill- und Stanzeinrichtung, der Faltschachtelaufrichter und die Förderer auf die Herstellung unterschiedlicher Faltschachteln oder unterschiedlich bedruckter Faltschachteln mit Hilfe des entsprechend programmierten Rechners umsteuerbar sein.

Im Rahmen der Erfindung liegt es, an den Faltschachtelaufrichter über einen Förderer einen Befüllapparat zum Befüllen der offenen Faltschachteln anzuschließen. An den Befüllapparat kann über einen weiteren Förderer ein Faltschachtelschließer angeschlossen sein. Dabei sind der Befüllapparat und der Faltschachtelschließer sowie die zugeordneten Förderer ebenfalls von dem Rechner gesteuert bzw. umsteuerbar.

Im folgenden wird die Erfindung anhand einer lediglich ein Ausführungsbeispiel darstellenden Zeichnung ausführlicher erläutert. Es zeigen
- Fig. 1: das Schema eines erfindungsgemäßen Maschinenaggregates in der Draufsicht,
- Fig. 2: die Integration des Maschinenaggregates in ein besonderes Assembly-System und
- Fig. 3: ein Funktionsschema zum Gegenstand der Fig. 1.

Das in der Fig. 1 dargestellte Maschinenaggregat besteht aus einer Mehrzahl von zusammenarbeitenden Maschinenaggregatkomponenten für die Herstellung von Faltschachteln aus Zuschnitten einer Kartonbahn. Die Kartonbahn 1 ist zu einem Coil 2 aufgewickelt und wird von dem Coil 2 abgezogen. Zu dem Maschinenaggregat gehören daher eine Coilaufnahme 3, eine Abzugseinrichtung 4 für das Abziehen der Kartonbahn 1 von einem Coil 2, eine Druckmaschine 5 zum Bedrucken und Markieren der Kartonbahn 1 nach Maßgabe der von der Kartonbahn 1 abzutrennenden Zuschnitte 6, eine Rill- und Stanzeinrichtung 7 zur Herstellung der Zuschnitte 6 und ein Faltschachtelaufrichter 8 für die Aufrichtung der einzelnen Zuschnitte 6 zu offenen Faltschachteln 9. Die Abzugseinrichtung 4, die Druckmaschine 5, die Rill- und Stanzeinrichtung 7 und der Faltschachtelaufrichter 8 sind durch Förderer 10 für die Kartonbahn 1 bzw. für die Zuschnitte 6 zu dem dargestellten Maschinenaggregat kinematisch vereinigt. Hinzu kommt, daß die Abzugseinrichtung 4, die Druckmaschine 5, die Rill- und Stanzeinrichtung 7, der Faltschachtelaufrichter 8 und die Förderer 10 auf die Herstellung unterschiedlicher Faltschachteln 9 oder unterschiedlich bedruckter Faltschachteln, z.B. nach Maßgabe unterschiedlicher Losgrößen oder unterschiedlicher Gegenstände, über den entsprechend programmierten Rechner 11 umsteuerbar sind.

Im Ausführungsbeispiel und nach bevorzugter Ausführungsform der Erfindung ist die Anordnung so getroffen, daß an den Faltschachtelaufrichter 8 über einen Förderer 10 ein Befüllapparat 12 zum Befüllen der offenen Faltschachteln 9 angeschlossen ist. An den Befüllapparat 12 ist über einen Förderer 10 ein Faltschachtelschließer 13 angeschlossen. Auch der Befüllapparat 12, der Faltschachtelschließer 13 sowie die zugeordneten Förderer 10 sind über den Rechner 11 gesteuert bzw. umsteuerbar.

Die Fig. 2 verdeutlicht, wie das beschriebene Maschinenaggregat in einem Assembly-System für das Verpacken von Gegenständen integriert arbeitet. Zu dem Assembly-System gehören mehrere, längs einer Transferstraße 14 angeordnete Stationen. Bei den Gegenständen, die in diesem Assembly-System verpackt werden, mag es sich um Vial-Gegenstände handeln, beispielsweise um Flaschen, insbesondere kleine Flaschen, Röhren, Röhrchen, Tuben und andere zumeist kleine Behältnisse, die mit einer Flüssigkeit, einer pastösen Substanz, Tabletten od. dgl. gefüllt sind. Zur Abgabe an den Markt muß eine vorgegebene Mehrzahl von gleichen Gegenständen, die als Los bezeichnet werden, in zumeist eine Mehrzahl von Faltschachteln 9 verpackt werden und müssen die Faltschachteln 9 beispielsweise an unterschiedliche Kunden versandt werden. Zuvor müssen die Gegenstände mit bedruckten Etiketten versehen werden. Die Faltschachteln 9 mit den darin verpackten Gegenständen präsentieren sich dem Kunden in bedruckter Form. Man erkennt in der Fig. 2 längs der Transferstraße 14 die Einführstation 15 und eine Etikettierstation 16. Man erkennt fernerhin die Faltschachtelstation 17 in Form des in Fig. 1 beschriebenen Maschinenaggregates. Es folgt längs der Transferstraße 14 die Beilegestation 18 und der Befüllapparat 12, der die zu verpackenden Gegenstände an die offenen Faltschachteln 9 übergibt. Der anschließende Faltschachtelschließer 13 wurde zur Fig. 1 bereits erwähnt.

Fig. 3 erläutert funktionell den Gegenstand nach Fig. 1 in der Ausführungsform für den kontinuierlichen Betrieb. Man erkennt, daß die Abzugseinrichtung 4, die Druckmaschine 5 sowie die Rill- und Stanzeinrichtung 7 für eine kontinuierliche Arbeitsweise eingerichtet und durch den Rechner 11 kontinuierlich gesteuert sind. Dazu sind die Kartonbahn 1 von der Abzugseinrichtung 4 über die Druckmaschine 5 sowie die Rill- und Stanzeinrichtung 7, die entsprechende Transportwalzen aufweist, frei von einem besonderen Förderer kontinuierlich bewegt. Die Kartonbahn 1 wird auf ihrem Weg vom Coil 2 bis zur Rill- und Stanzeinrichtung über Ausgleichseinrichtungen 19 geführt, die Ausgleichsschleifen bilden. Die Druckmaschine 5 ist im Ausführungsbeispiel der Fig. 3 auf mehreren gleich Druckwerken 5.1 bis 5.4 aufgebaut.

## Patentansprüche

1. Maschinenaggregat aus einer Mehrzahl von zusammenarbeitenden Maschinenaggregatkomponenten für die Herstellung von Faltschachteln aus Zuschnitten einer zu einem Coil (2) aufgewickelten Kartonbahn (1), mit
einer Coilaufnahme (3),
einer Abzugseinrichtung (4) für das Abziehen der Kartonbahn (1) von einem in der Coilaufnahme (3) befindlichen Coil (2),
einer Druckmaschine (5) zum Bedrucken und/oder Markieren der Kartonbahn (1) nach Maßgabe der von der Kartonbahn (1) abzutrennenden Zuschnitte (6),
einer Rill- und Stanzeinrichtung (7) zur Herstellung der Zuschnitte (6) und
einem Faltschachtelaufrichter (8) für die Aufrichtung der einzelnen Zuschnitte (8) zu offenen Faltschachteln (9),
wobei die Abzugseinrichtung (4), die Druckmaschine (5), die Rill- und Stanzeinrichtung (7) und der Faltschachtelaufrichter (8) durch Förderer (10) für die Kartonbahn (1) bzw. für die Zuschnitte (6) zu dem Maschinenaggregat kinematisch vereinigt sind und wobei die Abzugseinrichtung (4), die Druckmaschine (5), die Rill- und Stanzeinrichtung (7), der Faltschachtelaufrichter (8) und die Förderer (10) durch einen programmierten Rechner (11) gesteuert sind.

2. Maschinenaggregat nach Anspruch 1, wobei zumindest die Abzugseinrichtung (4), die Druckmaschine (5) sowie die Rill- und Stanzeinrichtung (7) für eine kontinuierliche Arbeitsweise eingerichtet und durch den Rechner (11) kontinuierlich gesteuert sind.

3. Maschinenaggregat nach Anspruch 2, wobei die Kartonbahn (1) von der Abzugseinrichtung (4) über die Druckmaschine (5) sowie die Rill- und Stanzeinrichtung (7), die entsprechende Transportwalzen aufweisen, frei von einem besonderen Förderer, kontinuierlich bewegt ist.

4. Maschinenaggregat nach einem der Ansprüche 2 oder 3, wobei die Kartonbahn (1) auf ihrem Weg vom Coil (2) bis zur Rill- und Stanzeinrichtung (7) über Ausgleichseinrichtungen (19), die Ausgleichsschlaufen bilden, geführt ist.

5. Maschinenaggregat nach einem der Ansprüche 1 bis 4, wobei die Druckmaschine (5) mehrere gleiche Druckwerke (5.1 bis 5.4) aufweist.

6. Maschinenaggregat nach Anspruch 1, wobei die Abzugseinrichtung (4), die Druckmaschine (5), die Rill- und Stanzeinrichtung (7), der Faltschachtelaufrichter (8) und die Förderer (10) durch den Rechner (11) taktweise gesteuert sind.

7. Maschinenaggregat nach einem der Ansprüche 1 bis 6, wobei die Abzugseinrichtung (4), die Druckmaschine (5), die Rill- und Stanzeinrichtung (7), der Faltschachtelaufrichter (8) und die Förderer (10) auf die Herstellung unterschiedlicher Faltschachteln (9) oder unterschiedlich bedruckter Faltschachteln umsteuerbar sind.

8. Maschinenaggregat nach einem der Ansprüche 1 bis 7, wobei an den Faltschachtelaufrichter (8) über einen Förderer (10) ein Befüllapparat (12) zum Befüllen der offenen Faltschachteln (9) angeschlossen ist.

9. Maschinenaggregat nach einem der Ansprüche 1 bis 8, wobei an den Befüllapparat (12) über einen Förderer (10) ein Faltschachtelschließer (13) angeschlossen ist.

10. Maschinenaggregat nach den Ansprüchen 8 und 9, wobei der Befüllapparat (12) und der Faltschachtelschließer (13) sowie die zugeordneten Förderer (10) ebenfalls von dem Rechner (11) gesteuert bzw. umsteuerbar sind.
